# EUROPÄISCHE PATENTSCHRIFT

(11) **EP 3 237 266 B1**
(45) Veröffentlichungstag und Bekanntmachung des Hinweises auf die Patenterteilung: **12.06.2019**
(21) Anmeldenummer: 16703946.0
(22) Anmeldetag: 04.02.2016
(51) Int. Cl.: B61L 25/02

(54) **VERFAHREN UND ORTUNGSEINRICHTUNG ZUM BESTIMMEN DER POSITION EINES SPURGEFÜHRTEN FAHRZEUGS, INSBESONDERE EINES SCHIENENFAHRZEUGS**
METHOD AND POSITIONING DEVICE FOR DETERMINING THE POSITION OF A TRACK-GUIDED VEHICLE, IN PARTICULAR A RAIL VEHICLE
PROCÉDÉ ET DISPOSITIF DE LOCALISATION PERMETTANT DE DÉTERMINER LA POSITION D'UN VÉHICULE GUIDÉ, EN PARTICULIER D'UN VÉHICULE FERROVIAIRE

(30) Priorität: 26.02.2015 DE 102015203476
(43) Veröffentlichungstag der Anmeldung: 01.11.2017
(73) Patentinhaber: Siemens Mobility GmbH, 81739 München (DE)
(72) Erfinder: HAEDICKE, Florian, 38124 Braunschweig (DE); STEINGRÖVER, Andreas, 38120 Braunschweig (DE); UECKERT, Steffen, 31275 Lehrte (DE)
(86) Internationale Anmeldenummer: PCT/EP2016/052379
(87) Internationale Veröffentlichungsnummer: WO 2016/134940

(56) Entgegenhaltungen:
- DE-A1- 19 729 981
- US-A1- 2007 203 640

## Beschreibung

Die Erfindung betrifft ein Verfahren zum Bestimmen der Position eines Schienenfahrzeugs, nachfolgend auch kurz spurgeführtesFahrzeug bzw. nur Fahrzeug genannt, mit den Merkmalen gemäß dem Oberbegriff des Patentanspruchs 1.

Ein Verfahren dieser Art lässt sich dem Buch "Bahnsicherungstechnik" von S. Fenner, B. Naumann, J. Trinckauf, 2003, Seiten 424 und 425 entnehmen. Bei diesem bekannten Verfahren wird zur Gewinnung einer für moderne Zugbeeinflussungssysteme erforderlichen Ortungsgenauigkeit die Messung des zurückgelegten Weges jeweils an Ortsmarken angestoßen. Dabei wird offensichtlich davon ausgegangen, dass die Wegmessung entweder klassisch über die Erfassung der Radumdrehungen mittels eines Rad- oder Drehimpulsgebers oder durch Radarsensoren auf dem Triebfahrzeug erfolgt.

Es ist ferner bekannt, dass bei der Wegmessung insbesondere mittels Wegimpulsgebers technisch bedingt Ungenauigkeiten auftreten, die sich mit der zurückgelegten Wegstrecke kumulieren. Deshalb sind Toleranzgrenzwerte für die Wegmesswerte festgelegt, bei deren Überschreitung das Schienenfahrzeug die ermittelte Position nicht mehr verwenden darf; es wird dann als "delokalisiert" betrachtet. Die Toleranzgrenzwerte für die Wegmesswerte mit Wegimpulsgebern sind erreicht, wenn wegen des Messfehlers pro Wegstreckeneinheit des jeweiligen Wegimpulsgebers ein entsprechender Weg zurück gelegt ist. Eine Delokalisierung ergibt sich auch dann, wenn an der Wegmessung beteiligte Sensoren ausfallen. Ist das spurgeführte Fahrzeug delokalisiert, dann bedeutet dies, dass ein zu dem spurgeführten Fahrzeug gehörendes Fahrzeuggerät - mit beispielsweise fahrzeugbezogenen Komponenten, wie beispielsweise Komponenten für die Fahrzeugsteuerung, für die Zugbeeinflussung und für die Fahrzeugortung seine Überwachungsfunktion nicht mehr garantieren kann und einen restriktiven Zustand einnimmt. In diesem Zustand sind die Möglichkeiten zur Fahrtüberwachung stark eingeschränkt. Insbesondere bei fahrerlosem Bahnbetrieb sind die betrieblichen Auswirkungen erheblich, da gegebenenfalls erst Servicepersonal zum Fahrzeug gelangen muss, um die Betriebsbereitschaft des Zugbeeinflussungssystems wiederherzustellen oder die weitere Zugfahrt manuell zu steuern.

Um die Lokalisierung zu erhalten hat man bisher häufig Ortsmarken in relativ kurzen Abständen vorgesehen, bei der Linienzugbeeinflussung LZB 80 zum Beispiel eine Kreuzungsstellendistanz im Abstand von 100 m und bis zu 12,8 km Schleifenlänge und bei der H-Bahn 25,6 cm Kreuzungsstellendistanz und bis zu 200 m Schleifenlänge.

Außerdem hat man Satellitennavigationsdaten als weitere absolute Ortsinformation herangezogen, mit denen sich allerdings nur außerhalb eines Tunnels eine Positionsbestimmung durchführen lässt.

Weitere Ortungsverfahren sind aus den Druckschriften DE 197 29 981 A1 und US 2007/203640 A1 bekannt.

Der Erfindung liegt die Aufgabe zu Grunde, ein Verfahren der eingangs angegebenen Art derart auszugestalten, dass es auf vergleichsweise einfache Art und Weise eine genaue Bestimmung der Position eines spurgeführten Fahrzeugs ermöglicht.

Die Aufgabe wird bei dem Verfahren der eingangs angegebenen Art erfindungsgemäß durch die Merkmale des Patentanspruchs 1 gelöst.

Ein wesentlicher Vorteil des erfindungsgemäßen Verfahrens besteht darin, dass mittels des weiteren Ortsmarkeninformationen-Aufnehmer weitere positionsbestimmende Wegmesswerte erzeugt werden können mit der Möglichkeit, zum Bestimmen der Position des Schienenfahrzeugs jeweils die genaueren Wegmesswerte heran zu ziehen, was zu einer hohen Genauigkeit bei der Positionsbestimmung führt.

Das erfindungsgemäße Verfahren kommt in vorteilhafter Weise mit einer einzigen Wegmesseinrichtung aus, wenn von dem weiteren Ortsmarkeninformationen-Aufnehmer die Wegmesseinrichtung unter jeweils erneuter Justierung zur Erzeugung der weiteren positionsbestimmenden Wegmesswerte angeregt wird.

Es kann aber auch vorteilhaft sein, wenn von dem weiteren Ortsmarkeninformationen-Aufnehmer eine mit ihm verbundene weitere Wegmesseinrichtung am Fahrzeug unter jeweils erneuter Justierung zur Erzeugung der weiteren positionsbestimmenden Wegmesswerte angeregt wird. Es stehen dann jeweils die einen und die weiteren positionsbestimmenden Wegmesswerte gleichzeitig zur Verfügung.

Bei einer vorteilhaften Ausgestaltung des erfindungsgemäßen Verfahrens werden die einen positionsbestimmenden Wegmesswerte auf die Einhaltung vorgegebener Toleranzgrenzen überwacht, und es werden bei positionsbestimmenden Wegmesswerten an einer Toleranzgrenze die weiteren positionsbestimmenden Wegmesswerte zum Bestimmen der Position des Fahrzeugs herangezogen, wenn die Toleranz der weiteren positionsbestimmenden Wegmesswerte kleiner als die Toleranzgrenze der einen positionsbestimmenden Wegmesswerte ist. Hierfür eignet sich besonders gut das oben erwähnte Verfahren mit zwei Wegmesseinrichtungen.

Die Anordnung und Anbringung der beiden Ortsmarkeninformationen-Aufnehmer am spurgeführten Fahrzeug kann bei dem erfindungsgemäßen Verfahren in Fahrzeuglängsrichtung in unterschiedlicher Weise versetzt erfolgen.

Um die Vorteile des erfindungsgemäßen Verfahrens optimal auszunutzen, wird es erfindungsgemäss vorgesehen, den einen Ortsmarkeninformationen-Aufnehmer am Anfang des spurgeführtes Fahrzeugs und den anderen Ortsmarkeninformationen-Aufnehmer am Ende des spurgeführtes Fahrzeugs einzusetzen.

Bei erfindungsgemäßen Verfahren werden bis jeweils zum Eingreifen des weiteren Ortsmarkeninformationen-Aufnehmers zur Positionsbestimmung des Fahrzeugs die einen positionsbestimmenden Wegmesswerte und danach die weiteren positionsbestimmenden Wegmesswerte herangezogen werden. Der weitere Ortsmarkeninformationen-Aufnehmer am Ende des spurgeführten Fahrzeugs erreicht die Ortsmarke erst um die Fahrzeit für eine der Länge des Fahrzeugs entsprechende Fahrstrecke verzögert und regt erst dann die Wegmesseinrichtung - oder ggf. die weitere Wegmesseinrichtung - unter erneuter Justierung zur Erzeugung der weiteren positionsbestimmenden Wegmesswerte an; die Positionsbestimmung erfolgt auf diese Weise besonders genau.

Bei dem erfindungsgemäßen Verfahren können die eine und ggf. auch die weitere Wegmesseinrichtung in unterschiedlicher Weise ausgebildet und in Bezug auf das Fahrzeuggerät des spurgeführten Fahrzeugs angeordnet sein. So kann es vorteilhaft sein, wenn eine in das Fahrzeuggerät des spurgeführten Fahrzeugs integrierte und mit der Wegmesseinrichtung verbundene Auswerteeinrichtung verwendet wird. Entsprechendes gilt für das erfindungsgemäße Verfahren mit zwei Wegmesseinrichtungen mit jeweils einer Auswerteeinrichtung.

Es kann bei dem erfindungsgemäßen Verfahren auch vorteilhaft sein, wenn eine im spurgeführten Fahrzeug eigenständig vorhandene und mit der Wegmesseinrichtung verbundene Auswerteeinrichtung verwendet wird. Auch Auswerteeinrichtungen zu zwei Wegmesseinrichtungen können entsprechend eigenständig angeordnet verwendet werden.

Bei dem erfindungsgemäßen Verfahren können vorteilhaft Wegmesseinrichtungen mit Wegimpulsgebern, Radar-Entfernungsmessgeräten, Entfernungsmesseinrichtungen mit Beschleunigungssensoren, Entfernungsmessanordnungen mit Wirbelstromabtaster oder Entfernungsmesseinheiten mit optischem Schienenabtaster verwendet werden.

Die Ortsmarkeninformationen können bei dem erfindungsgemäßen Verfahren in unterschiedlicher Weise generiert werden; als vorteilhaft wird es angesehen, wenn die Ortmarkeninformationen mittels am Gleis vorhandener fester Ortmarken erzeugt werden. Diese Ausführungsform des erfindungsgemäßen Verfahrens hat den Vorteil, dass auf am Gleis vorhandene feste Ortsmarken zurückgegriffen werden kann.

Es ist aber gegebenenfalls auch vorteilhaft, als Ortsmarkeninformationen Satelliteninformationsdaten zu verwenden.

Die Erfindung betrifft ferner eine Ortungseinrichtung mit den Merkmalen gemäß dem Oberbegriff des Patentanspruchs 5. Um die die Aufgabe zu lösen, diese Ortungseinrichtung derart fortzuentwickeln, dass mit ihr die Position eines spurgebundenen Fahrzeugs mit vergleichsweise geringem Aufwand genau ermittelt werden kann, sind die Merkmale des Anspruchs 5 vorgesehen.

Mit der erfindungsgemäßen Ortungseinrichtung lassen sich sinngemäß dieselben Vorteile erzielen, wie sie eingangs zum erfindungsgemäßen Verfahren aufgeführt sind.

Bei der erfindungsgemäßen Ortungseinrichtung ist der weitere Ortsmarkeninformationen-Aufnehmer vorteilhafterweise geeignet, die Wegmesseinrichtung unter jeweils erneuter Justierung zur Erzeugung der weiteren positionsbestimmenden Wegmesswerte anzuregen. Diese Ausführungsform der erfindungsgemäßen Ortungseinrichtung benötigt also lediglich eine Wegmesseinrichtung.

Vorteilhaft erscheint es auch, wenn mit dem weiteren Ortsmarkeninformationen-Aufnehmer eine weitere Wegmesseinrichtung am Fahrzeug verbunden ist und der weitere Ortsmarkeninformationen-Aufnehmer geeignet ist, die weitere Wegmesseinrichtung unter jeweils erneuter Justierung zur Erzeugung der weiteren positionsbestimmenden Wegmesswerte anzuregen. Ist bei einer solchen Ortungseinrichtung eine Auswerteanordnung mit beiden Wegmesseinnrichtungen verbunden und diese Auswerteanordnung geeignet, die einen positionsbestimmenden Wegmesswerte auf die Einhaltung vorgegebener Toleranzgrenzen zu überwachen und bei positionsbestimmenden Wegmesswerten an einer Toleranzgrenze die weiteren positionsbestimmenden Wegmesswerte zum Bestimmen der Position des Fahrzeugs heranzuziehen, wenn die Toleranz der weiteren positionsbestimmenden Wegmesswerte kleiner als die Toleranzgrenze der einen positionsbestimmenden Wegmesswerte ist, dann ist dadurch die Möglichkeit gegeben, jeweils besonders genau die Positionsbestimmung durchzuführen.

Die Ortsmarkeninformationen-Aufnehmer können in unterschiedlicher Weise am spurgeführten Fahrzeug versetzt angeordnet werden.

Erfindungsgemäss wird bei der Ortungseinrichtung der eine Ortsmarkeninformationen-Aufnehmer am Anfang des Fahrzeugs und der weitere Ortsmarkeninformationen-Aufnehmer am Ende des Fahrzeugs angeordnet.

Ist diese Ausführungsform mit einer einzigen Wegmesseinrichtung ausgerüstet, dann ist die Wegmesseinrichtung vorteilhafterweise geeignet, bis zu ihrer Anregung durch den weiteren Ortsmarkeninformationen-Aufnehmer zur Positionsbestimmung des Fahrzeugs die einen positionsbestimmenden Wegmesswerte und danach die weiteren positionsbestimmenden Wegmesswerte heranzuziehen. Dies hat den Vorteil, dass der weitere Ortsmarkeninformationen-Aufnehmer am Ende des spurgeführten Fahrzeugs die Ortsmarke erst um die Fahrzeit für eine der Länge des Fahrzeugs entsprechende Fahrstrecke verzögert erreicht und erst dann eine Neujustierung der Wegmessung vornimmt; werden beispielweise Wegmesseinrichtungen mit jeweils einem Wegimpulsgeber verwendet, dann misst also zunächst der eine Wegimpulsgeber genau und dann der weitere Wegimpulsgeber bis der eine Ortsmarkeninformationen-Aufnehmer die nächste Ortsmarke überfährt.

Bei einer Ortungseinrichtung mit zwei Wegmesseinrichtungen kann auch eine gemeinsame Auswerteanordnung vorgesehen und geeignet sein, zur Positionsbestimmung des Fahrzeugs zunächst jeweils die einen positionsbestimmenden Wegmesswerte der einen Wegmesseinrichtung und nach Anregung der weiteren Wegmesseinricht durch den weiteren Ortsmarkeninformationen-Aufnehmer die weiteren positionsbestimmenden Wegmesswerte heranzuziehen.

Die Auswerteeinrichtung einer Ortungseinrichtung mit nur einer Wegmesseinrichtung kann in das Fahrzeuggerät des spurgebundenen Fahrzeugs integriert sein; Entsprechendes gilt hinsichtlich einer Auswerteanordnung bei einer Ortungseinrichtung mit zwei Wegmesseinrichtungen. Die Auswerteeinrichtung bzw. die Auswerteanordnung können aber auch eigenständig im Fahrzeug untergebracht sein.

Vorteilhaft ist es ferner, wenn die Wegmesseinrichtungen mit Wegimpulsgebern, Radar-Entfernungsmessgeräten, Entfernungsmesseinrichtungen mit Beschleunigungssensoren, Entfernungsmessanordnungen mit Wirbelstromabtaster oder Entfernungsmesseinheiten mit optischem Schienenabtaster versehen sind.

Die festen Ortsmarken können am Gleis vorhanden sein; es kann aber auch vorteilhaft sein, wenn die Ortsmarkeninformation Satellitennavigationstafeln sind.

Zur weiteren Erläuterung der Erfindung ist in der Figur ein Ausführungsbeispiel einer erfindungsgemäßen Ortungseinrichtung mit jeweils übereinstimmenden Wegmesseinrichtungen und Ortsmarkeninformationen-Aufnehmern am Anfang und am Ende des spurgeführten Fahrzeugs dargestellt.

Die Figur zeigt ein spurgeführtes Fahrzeug 1, das an seinem Anfang 2 mit einer Wegmesseinheit 3 in Form eines nur schematisch wiedergegebenen Wegimpulsgebers ausgerüstet ist. Außerdem ist benachbart zu der einen Wegmesseinheit 3 eine weitere Wegmesseinheit 4 angeordnet, die hier von einem Radarsensor gebildet ist. Beide Wegmesseinheiten 3 und 4 bilden eine Wegmesseinrichtung 5 und sind in nicht dargestellter Weise mit einer Auswerteeinrichtung 6 verbunden, die mit der Wegmesseinrichtung 5 eine Wegmessanordnung 7 bildet. Die Auswerteeinrichtung 6 ist Bestandteil eines Fahrzeuggerätes 8, das außerdem eine Anordnung 9 zur Ausführung weiterer Fahrzeugfunktionen, wie beispielsweise Zugsteuerung und Zugbeeinflussung, aufweist.

Das spurgeführte Fahrzeug 1 ist ferner mit einem Ortsmarkeninformationen-Aufnehmer in Form eines Ortsmarkenlesers 10 ausgerüstet, der mit einer nur schematisch dargestellten Ortsmarke 11 dann zusammenwirkt und Ortsinformationen in nicht dargestellter Weise an die Auswerteeinrichtung 6 liefert, wenn das spurgeführte Fahrzeug 1 bei einer Bewegung in Richtung des Pfeiles 12 mit seinem Ortsmarkenleser 10 über die Ortsmarke 11 hinweg fährt. Dargestellt sind in Fig.1 ferner schematisch Räder 13 und 14 auf nicht gezeigten Achsen des spurgeführten Fahrzeugs 1.

Gelangt das spurgeführte Fahrzeug 1 bei seiner Fahrt in den Bereich der Ortsmarke 11, dann werden Ortsmarkeninformationen zur Auswerteeinrichtung 6 übertragen. Dabei werden in nicht dargestellter Weise sowohl der Wegimpulsgeber der einen Wegmesseinheit 3 als auch der Radarsensor der weiteren Wegmesseinheit 4 neu justiert; sie setzen ihre Wegmessung unter Erzeugung von Wegmesswerten fort. Die eine als Wegimpulsgeber ausgebildete Wegmesseinheit 3 zeichnet sich durch Messwerte mit hoher Genauigkeit zu Beginn der Wegstrecke von der Ortsmarke 11 ab aus, so dass diese Wegmesswerte als positionsbestimmende Wegmesswerte M1 zunächst zur Positionsbestimmung herangezogen werden. Der Radarsensor der weiteren Wegmesseinheit 4 ist zunächst relativ ungenau, insbesondere bei geringen Geschwindigkeiten. Allerdings ändert sich dies bei höheren Geschwindigkeiten.

Das dargestellte Fahrzeug 1 weist eine weitere Wegmessanordnung 20 an seinem Ende 21 auf. Diese Wegmessanordnung 20 ist entsprechend der einen Wegmessanordnung 7 aufgebaut, enthält also eine weitere Wegmesseinrichtung 22 mit einer ergänzenden Wegmesseinheit 23 in Form eines Wegimpulsgebers sowie eine weitere ergänzende Wegmesseinheit 24 als einen weiteren Radarsensor. Bestandteil der weiteren Wegmessanordnung 20 ist ferner eine weitere Auswerteeinrichtung 25 entsprechend der einen Auswerteeinrichtung 6. Die Auswerteeinrichtung 25 ist Bestandteil eines weiteren Fahrzeuggerätes 26, das außerdem eine Anordnung 27 zur Ausführung weiterer Fahrzeugfunktionen, wie beispielsweise Zugsteuerung und Zugbeeinflussung, aufweist.

Gelangt das spurgeführte Fahrzeug 1 bei einer Fahrt in Richtung des Pfeiles 12 mit seinem Ortsmarkenleser 10 in den Bereich der Ortsmarke 11, dann wird der Wegimpulsgeber der einen Wegmesseinheit 3 neu justiert, und es werden die von dieser Wegmesseinheit gelieferten einen Wegmesswerte als positionsbestimmende Wegmesswerte M1 von der einen Auswerteeinrichtung 6 zur Positionsbestimmung herangezogen. Dies erfolgt solange, bis das spurgeführte Fahrzeug 1 mit seinem weiteren Ortsmarkenleser 28 in den Bereich der Ortsmarke 11 kommt. Zu diesem Zeitpunkt wird durch die von der weiteren Auswerteeinrichtung 25 empfangenen Ortsmarkeninformationen der Ortsmarke 11 der Wegimpulsgeber der einen ergänzenden Wegmesseinheit 23 neu justiert, und es werden seine Wegmesswerte als weitere positionsbestimmende Wegmesswerte M2 zu der weiteren Auswerteinrichtung 25 übertragen. Die weitere Auswerteinrichtung 25 übernimmt nun die Positionsbestimmung des spurgeführten Fahrzeugs 1. Dies währt so lange, bis das spurgeführte Fahrzeug 1 mit seinem Ortsmarkenleser 10 eine weitere, in der Figur 2 nicht dargestellte Ortsmarke passiert, woraufhin dann wieder die eine Wegmesseinheit 3 neu justiert wird und ihre Wegmesswerte als die einen positionsbestimmenden Wegmesswerte nunmehr wieder zur Positionsbestimmung von der Auswerteinrichtung 6 herangezogen werden. Dies bedeutet, dass beispielsweise bei einem Abstand von 500 Metern der Ortsmarke 11 von einer nächsten in Richtung des Pfeiles 12 positionierten weiteren Ortsmarke und einer Zuglänge von beispielsweise 300 Metern mit der einen Wegmesseinheit 3 300 Meter Wegstrecke des spurgeführten Fahrzeuges 1 und von der einen ergänzenden Wegmesseinheit 23 in der weiteren Wegmesseinrichtung 22 der Wegmessanordnung 20 am Ende 21 des Fahrzeugs 1 die restlichen 200 Meter hinsichtlich der Positionsbestimmung des spurgeführtes Fahrzeugs 1 kontrolliert werden. Beträgt in einem anderen angenommenen Fall der Abstand der Ortsmarken wiederum 500 Meter, hat aber der Zug nur eine Länge von 100 Metern, dann werden die Wegmesswerte der einen Wegmesseinheit 3 über 100 Meter und die weiteren Wegmesswerte der einen ergänzenden Wegmesseinheit 23 für die restlichen 400 Meter benutzt. Das spurgeführte Fahrzeug 1 misst also überwiegend mit der einen ergänzenden Wegmesseinheit 23 am Ende 21 des Fahrzeugs 1 und nur für eine Fahrzeuglänge nach der Überfahrt der jeweiligen Ortsmarke mit der einen Wegmesseinheit 3 am Anfang 2 des spurgeführtes Fahrzeugs. Dadurch ergibt sich eine erhebliche Verbesserung der Genauigkeit bei der Positionsbestimmung des Fahrzeugs 1.

## Patentansprüche

1. Verfahren zum Bestimmen der Position eines Schienenfahrzeugs, wobei bei dem Verfahren eine Wegmesseinrichtung (5) mit Ortsmarkeninformationen, die mittels Ortsmarken (11) am Gleis bereit gestellt werden, jeweils neu justiert wird und die von der Wegmesseinrichtung gelieferten Wegmesswerte nach der Justierung als positionsbestimmende Wegmesswerte (M1) zur Positionsbestimmung herangezogen werden, wobei die Ortsmarkeninformationen mittels eines mit der Wegmesseinrichtung (5) verbundenen Ortsmarkeninformationen-Aufnehmers (10) erfasst werden,
**dadurch gekennzeichnet, dass** mittels eines in Fahrzeuglängsrichtung gegenüber dem einen Ortsmarkeninformationen-Aufnehmer (10) versetzt angeordneten weiteren Ortsmarkeninformationen-Aufnehmers (28) die Ortsmarkeninformationen jeweils derselben Ortsmarke (11) noch einmal erfasst werden,
wobei der eine Ortsmarkeninformationen-Aufnehmer (10) am Anfang (2) des Schienenfahrzeug (1) und der weitere Ortsmarkeninformationen-Aufnehmer (28) am Ende (2) des Schienenfahrzeugs (1) eingesetzt wird, und
wobei bei dem Verfahren
beim Passieren einer der Ortsmarken durch den einen Ortsmarkeninformationen-Aufnehmer (10) die Wegmesseinrichtung mit den von dem einen Ortsmarkeninformationen-Aufnehmer (10) erfassten Ortsmarkeninformationen justiert wird und bis zum Passieren derselben Ortsmarke durch den weiteren Ortsmarkeninformationen-Aufnehmer (28) zur Positionsbestimmung des Schienenfahrzeugs (1) die positionsbestimmenden Wegmesswerte (M1) der zuvor justierten Wegmesseinrichtung herangezogen werden, und
beim Passieren derselben Ortsmarke durch den weiteren Ortsmarkeninformationen-Aufnehmer (28) die Wegmesseinrichtung oder eine mit dem weiteren Ortsmarkeninformationen-Aufnehmer (28) verbundene weitere Wegmesseinrichtung mit den durch den weiteren Ortsmarkeninformationen-Aufnehmer (28) erfassten Ortsmarkeninformationen der jeweiligen Ortsmarke neu justiert wird und nach der Justierung die von dieser Wegmesseinrichtung gelieferten positionsbestimmenden Wegmesswerte (M2) zur Positionsbestimmung herangezogen werden.

2. Verfahren nach Anspruch 1,
**dadurch gekennzeichnet, dass**
in ein Fahrzeuggerät des Schienenfahrzeugs integrierte und mit den Wegmesseinrichtungen (5,22) verbundene Auswerteeinrichtungen (6,25) verwendet werden.

3. Verfahren nach einem der vorangehenden Ansprüche,
**dadurch gekennzeichnet, dass**
im Schienenfahrzeug eigenständig vorhandene Auswerteeinrichtungen der Wegmessanordnungen verwendet werden.

4. Verfahren nach einem der vorangehenden Ansprüche,
**dadurch gekennzeichnet, dass** Wegmesseinrichtungen (5,22) mit Wegimpulsgebern (3,23), Radar-Entfernungsmessgeräten (4,24), Entfernungsmesseinrichtungen mit Beschleunigungssensoren, Entfernungsmessanordnungen mit Wirbelstromabtaster oder Entfernungsmesseinheiten mit optischem Schienenabtaster verwendet werden.

5. Ortungseinrichtung zum Bestimmen der Position eines Schienenfahrzeugs, mit einer Wegmesseinrichtung (5) am Schienenfahrzeug (1) zur Gewinnung von positionsbestimmenden Wegmesswerten (M1), wobei die Wegmesseinrichtung (5) mit einem Ortsmarkeninformationen-Aufnehmer (10) verbunden ist und beim Passieren von Ortsmarken (11) am Gleis mit vorhandenen Ortsmarkeninformationen jeweils neu justiert wird,
**dadurch gekennzeichnet, dass**
ein weiterer Ortsmarkeninformationen-Aufnehmer (28) in Fahrzeuglängsrichtung gegenüber dem einen Ortsmarkeninformationen-Aufnehmer (10) versetzt an dem Schienenfahrzeug (1) vorgesehen ist, wobei der weitere Ortsmarkeninformationen-Aufnehmer (28) geeignet ist, die Ortsmarkeninformationen jeweils derselben Ortsmarke (11) noch einmal zu erfassen und eine Erzeugung weiterer positionsbestimmender Wegmesswerte (M2) anzuregen,
wobei der eine Ortsmarkeninformationen-Aufnehmer (10) am Anfang (2) des Schienenfahrzeugs (1) und der andere Ortsmarkeninformationen-Aufnehmer (28) am Ende (2) des Schienenfahrzeugs (1) angeordnet ist und
wobei die Ortungseinrichtung derart ausgebildet ist, dass beim Passieren einer der Ortsmarken durch den einen Ortsmarkeninformationen-Aufnehmer (10) die Wegmesseinrichtung mit den von dem einen Ortsmarkeninformationen-Aufnehmer (10) erfassten Ortsmarkeninformationen justiert wird und bis zum Passieren derselben Ortsmarke durch den weiteren Ortsmarkeninformationen-Aufnehmer (28) zur Positionsbestimmung des Schienenfahrzeugs (1) die positionsbestimmenden Wegmesswerte (M1) der zuvor justierten Wegmesseinrichtung herangezogen werden, und
beim Passieren derselben Ortsmarke durch den weiteren Ortsmarkeninformationen-Aufnehmer (28) die Wegmesseinrichtung oder eine mit dem weiteren Ortsmarkeninformationen-Aufnehmer (28) verbundene weitere Wegmesseinrichtung mit den durch den weiteren Ortsmarkeninformationen-Aufnehmer (28) erfassten Ortsmarkeninformationen der jeweiligen Ortsmarke neu justiert wird und nach der Justierung die von dieser Wegmesseinrichtung gelieferten positionsbestimmenden Wegmesswerte (M2) zur Positionsbestimmung herangezogen werden.

## Claims

1. Method for determining the position of a rail vehicle, wherein in the method a distance measuring device (5) containing position marker information which is provided by means of position markers (11) on the track is readjusted in each case and the distance measurement values supplied by the distance measuring device are used as position-determining distance measurement values (M1) for position determination after the adjustment, wherein the position marker information is captured by means of a position marker information recorder (10) which is connected to the distance measuring device (5), **characterised in that**
a further position marker information recorder (28), which is offset relative to the first position marker information recorder (10) in the longitudinal direction of the vehicle, captures the position marker information from the same position marker (11) again in each case,
wherein the first position marker information recorder (10) is deployed at the front (2) of the rail vehicle (1) and the further position marker information recorder (28) is deployed at the tail (2) of the rail vehicle (1), and
wherein in the method
when one of the position markers is passed by the first position marker information recorder (10) the distance measuring device is adjusted using the position marker information captured by the first position marker information recorder (10) and until the same position marker is passed by the further position marker information recorder (28) for determining the position of the rail vehicle (1) the position-determining distance measurement values (M1) of the previously adjusted distance measuring device are used, and
when the same position marker is passed by the further position marker information recorder (28) the distance measuring device or a further distance measuring device connected to the further position marker information recorder (28) is readjusted by the position marker information from the respective position marker captured by the further position marker information recorder (28) and after the adjustment the position-determining distance measurement values (M2) supplied by said distance measuring device are used for position determination.

2. Method according to claim 1,
**characterised in that**
evaluation devices (6,25) which are integrated in a vehicle device of the rail vehicle and are connected to the distance measuring devices (5,22) are used.

3. Method according to one of the preceding claims,
**characterised in that**
evaluation devices which are included in the distance measuring arrangements and are independently present in the rail vehicle are used.

4. Method according to one of the preceding claims,
**characterised in that**
distance measuring devices (5,22) with odometer pulse generators (3,23), radar range-finding devices (4,24), range-finding equipment with acceleration sensors, range-finding arrangements with eddy current samplers, or range-finding units with optical rail samplers are used.

5. Positioning device for determining the position of a rail vehicle, having a distance measuring device (5) on the rail vehicle (1) for obtaining position-determining distance measurement values (M1), wherein the distance measuring device (5) is connected to a position marker information recorder (10) and when position markers (11) on the track are passed is in each case readjusted using available position marker information,
**characterised in that**
a further position marker information recorder (28) is provided on the rail vehicle (1) and is offset relative to the first position marker information recorder (10) in the longitudinal direction of the vehicle, wherein the further position marker information recorder (28) is able to capture the position marker information from the same position marker (11) again in each case, and to initiate generation of further position-determining distance measurement values (M2), wherein the first position marker information recorder (10) is arranged at the front (2) of the rail vehicle (1) and the other position marker information recorder (28) is arranged at the tail (2) of the rail vehicle (1) and
wherein the positioning device is designed such that when one of the position markers is passed by the first position marker information recorder (10) the distance measuring device is adjusted using the position marker information captured by the first position marker information recorder (10) and until the same position marker is passed by the further position marker information recorder (28) for determining the position of the rail vehicle (1) the position-determining distance measurement values (M1) of the previously adjusted distance measuring device are used, and
when the same position marker is passed by the further position marker information recorder (28) the distance measuring device or a further distance measuring device connected to the further position marker information recorder (28) is readjusted by the position marker information from the respective position marker captured by the further position marker information recorder (28) and after the adjustment the position-determining distance measurement values (M2) supplied by said distance measuring device are used for position determination.

## Revendications

1. Procédé permettant de déterminer la position d'un véhicule ferroviaire, dans lequel avec le procédé, un dispositif de mesure de déplacement (5) avec des informations de repère d'emplacement qui sont fournies au moyen de repères d'emplacement (11) sur le rail, est de nouveau ajusté, et les valeurs de mesure de déplacement fournies par le dispositif de mesure de déplacement sont utilisées après l'ajustement en tant que valeurs de mesure de déplacement (M1) déterminant la position pour déterminer la position, dans lequel les informations de repère d'emplacement sont détectées au moyen d'un détecteur d'informations de repère d'emplacement (10) relié au dispositif de mesure de déplacement (5),
**caractérisé en ce qu'**au moyen d'un autre détecteur d'informations de repère d'emplacement (28) disposé décalé par rapport audit détecteur d'informations de repère d'emplacement (10), les informations de repère d'emplacement du même repère d'emplacement (11) respectif sont détectées une nouvelle fois, dans lequel ledit détecteur d'informations de repère d'emplacement (10) est employé au début (2) du véhicule ferroviaire (1) et l'autre détecteur d'informations de repère d'emplacement (28) est employé à la fin (2) du véhicule ferroviaire (1), et
dans lequel avec le procédé,
au passage de l'un des repères d'emplacement par ledit détecteur d'informations de repère d'emplacement (10), le dispositif de mesure de déplacement est ajusté avec les informations de repère d'emplacement détectées par ledit détecteur d'informations de repère d'emplacement (10) et jusqu'au passage de ce même repère d'emplacement par l'autre détecteur d'informations de repère d'emplacement (28) pour la détermination de la position du véhicule ferroviaire (1), les valeurs de mesure de déplacement (M1) déterminant la position du dispositif de mesure de déplacement ajusté auparavant sont utilisées, et
au passage de ce même repère d'emplacement par l'autre détecteur d'informations de repère d'emplacement (28), le dispositif de mesure de déplacement ou un autre dispositif de mesure de déplacement relié à l'autre détecteur d'informations de repère d'emplacement (28) est de nouveau ajusté avec les informations de repère d'emplacement du repère d'emplacement respectif détectées par l'autre détecteur d'informations de repère d'emplacement (28) et après l'ajustement, les valeurs de mesure de déplacement (M2) déterminant la position fournies par ce dispositif de mesure de déplacement sont utilisées pour déterminer la position.

2. Procédé selon la revendication 1, **caractérisé en ce que** des dispositifs d'évaluation (6, 25) intégrés dans un appareil de véhicule du véhicule ferroviaire et reliés aux dispositifs de mesure de déplacement (5, 22) sont employés.

3. Procédé selon l'une des revendications précédentes, **caractérisé en ce que** dans le véhicule ferroviaire, des dispositifs d'évaluation disponibles autonomes des agencements de mesure de déplacement sont employés.

4. Procédé selon l'une des revendications précédentes, **caractérisé en ce que** des dispositifs de mesure de déplacement (5, 22) avec des indicateurs d'impulsion de déplacement (3, 23), des appareils de mesure de distance radar (4, 24), des dispositifs de mesure de distance avec des capteurs d'accélération, des agencements de mesure de distance avec des explorateurs de courant parasite ou des unités de mesure de distance avec des explorateurs optiques de rail sont employés.

5. Dispositif de localisation pour déterminer la position d'un véhicule ferroviaire, comprenant un dispositif de mesure de déplacement (5) sur le véhicule ferroviaire (1) pour capter des valeurs de mesure de déplacement (M1) déterminant la position, dans lequel le dispositif de mesure de déplacement (5) est relié à un détecteur d'informations de repère d'emplacement (10) et au passage de repères d'emplacement (1) sur le rail, est à nouveau ajusté avec des informations de repère d'emplacement disponibles,
**caractérisé en ce**
**qu'**un autre détecteur d'informations de repère d'emplacement (28) est prévu décalé sur le véhicule ferroviaire (1) dans le sens longitudinal du véhicule par rapport audit détecteur d'informations de repère d'emplacement (10), dans lequel l'autre détecteur d'informations de repère d'emplacement (28) est approprié pour détecter encore une fois les informations de repère d'emplacement de ce même repère d'emplacement (11) respectif
et pour déclencher la production d'autres valeurs de mesure de déplacement déterminant la position (M2),
dans lequel ledit détecteur d'informations de repère d'emplacement (10) est disposé au début (2) du véhicule ferroviaire (1) et l'autre détecteur d'informations de repère d'emplacement (28) est disposé à la fin (2) du véhicule ferroviaire (1) et
dans lequel le dispositif de localisation est ainsi conçu qu'au passage de l'un des repères d'emplacement par ledit détecteur d'informations de repère d'emplacement (10), le dispositif de mesure de déplacement est ajusté avec les informations de repère d'emplacement détectées par ledit détecteur d'informations de repère d'emplacement (10) et jusqu'au passage de ce même repère d'emplacement par l'autre détecteur d'informations de repère d'emplacement (28) pour la détermination de la position du véhicule ferroviaire (1), les valeurs de mesure de déplacement (M1) déterminant la position du dispositif de mesure de déplacement ajusté auparavant sont utilisées, et
au passage de ce même repère d'emplacement par l'autre détecteur d'informations de repère d'emplacement (28), le dispositif de mesure de déplacement ou un autre dispositif de mesure de déplacement relié à l'autre détecteur d'informations de repère d'emplacement (28) est de nouveau ajusté avec les informations de repère d'emplacement du repère d'emplacement respectif détectées par l'autre détecteur d'informations de repère d'emplacement (28) et après l'ajustement, les valeurs de mesure de déplacement (M2) déterminant la position fournies par ce dispositif de mesure de déplacement sont utilisées pour déterminer la position.
